# EUROPÄISCHE PATENTSCHRIFT

(11) **EP 2 234 212 B1**
(45) Veröffentlichungstag und Bekanntmachung des Hinweises auf die Patenterteilung: **26.03.2014**
(21) Anmeldenummer: 10000673.3
(22) Anmeldetag: 23.01.2010
(51) Int. Cl.: H01R 9/24, H01R 4/48, H01R 12/00, H01R 12/51

(54) **Betätigungsvorrichtung für einen Leiteranschluss**
Actuation device for a conduit connection
Dispositif d'actionnement pour une connexion de conducteur

(30) Priorität: 23.03.2009 DE 102009014094
(43) Veröffentlichungstag der Anmeldung: 29.09.2010
(73) Patentinhaber: Wieland Electric GmbH, 96045 Bamberg (DE)
(72) Erfinder: Kager, Christian, 97514 Oberaurach-Kirchaich (DE)
(74) Vertreter: Tergau & Walkenhorst

(56) Entgegenhaltungen:
- DE-B3-102006 047 254
- DE-U1-202007 001 701
- FR-A1- 2 656 164
- US-B1- 6 254 422

## Beschreibung

Die Erfindung betrifft eine Betätigungsvorrichtung für einen Anschluss eines elektrischen Leiters an einem Kontaktelement. Das Kontaktelement ist hierbei in einem Gehäuse angeordnet. Das Kontaktelement ist aus einem Kontaktkörper und einer Kontaktfeder zusammengesetzt. Am Kontaktkörper liegt im angeschlossenen Zustand der elektrische Leiter mit einem abisolierten Ende leitend an. Der Kontaktkörper ist in vorteilhafter Ausgestaltung als Stanzbiegeteil ausgestaltet. Es ist auch möglich, ihn aus Vollmaterial herzustellen, beispielsweise ihn aus Vollmaterial zu Fräsen.

Aus der US 6 254 422 ist eine Betätigungsvorrichtung laut dem Oberbegriff des Anspruchs 1 bekannt, bei welcher ein längsbeweglicher Schlitten in eine Kastenfeder eingeführt wird. Zum Anschluss des Leiters durchsetzt der Leiter den Schlitten und wird von einem vom Schlitten ausgebogenen Klemmarm in seiner Montageendposition fixiert. Nachteilig hierbei ist die Tatsache, dass die Betätigungsvorrichtung nur mit einliegendem Leiter betätigt werden kann.

Ausgehend vom Stand der Technik liegt der Erfindung die Aufgabe zugrunde, die Betätigungsvorrichtung hinsichtlich ihrer Handhabbarkeit zu verbessern. Diese Aufgabe ist durch die Merkmalskombination des Anspruchs 1 gelöst.

Die Kontaktfeder weist mindestens einen gegenüber dem Kontaktkörper schwenkbaren Kontaktarm auf. Die Betatigungsvorrichtung dient zur Betätigung des schwenkbaren Kontaktarms.

Die Betätigungsvorrichtung weist zunächst einen im Gehäuse fixierten und längsverschiebbar gelagerten Schlitten auf. Der Schlitten bildet zugleich einen eine Gehäuseöffnung verschließenden Gehäusedeckel. Der Schlitten ist von mindestens einer Durchtrittsöffnung für einen anzuschließenden Leiter durchbrochen. Zweckmäßigerweise entspricht die Anzahl der den Schlitten durchbrechenden Durchtrittsöffnungen der Anzahl der im Gehäuse anzuschließenden Leiter. An seinem dem Innenraum des Gehäuses zugewandten Ende trägt der Schlitten eine Auslenkschräge, welche mit dem Freiende des Klemmarms der Kontaktfeder kinematisch gekoppelt ist. Mit Hilfe der Auslenkschräge kann so der Klemmarm der Kontaktfeder zwischen seiner Ruhestellung und seiner Öffnungsstellung beim Einführen des Leiters und entsprechend zwischen seiner Montageendposition und seiner Öffnungsstellung beim Lösen des Leiters verschwenkt werden. Die Auslenkschräge liegt hierfür am Freiende des Klemmarms an und bildet eine Flächenführung mit dem Freiende des Klemmarms. Infolge der Längsverschiebebewegung des Schlittens gleitet das Freiende des Klemmarms auf den entsprechenden Führungsflächen der Auslenkschräge ab und öffnet oder schließt so den Anschluss für den elektrischen Leiter.

Darüber hinaus ist an der Betätigungsvorrichtung ein Gesperre vorgesehen, um den Schlitten in der Öffnungsstellung der Betätigungsvorrichtung zu halten. Auf diese Weise ist es problemlos möglich, den Leiter in den Leiteranschluss einzuführen und nach dem Einführen des Leiters die Betätigungsvorrichtung durch das Lösen des Gesperres wieder zu verriegeln.

In vorteilhafter Ausgestaltung bilden die Auslenkschräge und der Kontaktarm der Kontaktfeder ein Kurvengetriebe.

In weiterer vorteilhafter Ausgestaltung ist eine Zwangsführung mit einer Führungskulisse im Gehäuse und Federbacken am Schlitten vorgesehen als Rückstellantrieb für den Schlitten in seine Ausgangsposition.

In weiterer vorteilhafter Ausgestaltung ist ein weiteres im Schlitten und Gehäuse wirksames Sicherungsgesperre vorgesehen als Verliersicherung für den Schlitten im Gehäuse.

Anhand der Zeichnungsfiguren ist die Erfindung mit weiteren Einzelheiten beschrieben. Es zeigen:
- Fig. 1: die Hinteransicht einererfindungsmäßigen Kontaktfeder,
- Fig. 2: die Vorderansicht der Kontaktfeder gemäß Fig. 1,
- Fig. 2a: den Federbereich eines ungebogenen Kontaktfederrohlings,
- Fig. 3: die Hinteransicht eines erfindungsmäßigen, gekröpften Kontaktkörpers,
- Fig. 4: die Vorderansicht des Kontaktkörpers gemäß Fig. 3,
- Fig. 5: den aus der Kontaktfeder und dem Kontaktkörper zusammengesetzten Leiteranschluss in der Ruheposition,
- Fig. 6: den Leiteranschluss aus Fig. 5 mit angeschlossenem Leiter in Montageendstellung,
- Fig. 7: den Leiteranschluss mit aufgesetztem Schlitten in der Öffnungsstellung der Betätigungsvorrichtung vor dem Einführen des Leiters,
- Fig. 8: den Leiteranschluss gemäß Fig. 7 beim Einführen des Leiters,
- Fig. 9: den Leiteranschluss gemäß Fig. 7 in der Montageendposition des angeschlossenen Leiters,
- Fig. 10: eine Explosionsdarstellung des Gehäuses mit eingelegtem Leiteranschluss und dem im Gehäuse zu montierenden Schlitten,
- Fig. 11: eine teilweise geschnittene Darstellung des Gehäuses mit eingesetztem Leiteranschluss und eingesetztem Schlitten analog der Explosionszeichnung in Fig. 10 in der Ruheposition der Betätigungsvorrichtung,
- Fig. 12: die Darstellung der Fig. 11 mit angeschlossenem Leiter,
- Fig. 13: die Rückansicht des Gehäuses gemäß Pfeil XIII in Fig. 11,
- Fig. 14: die Vorderansicht des in Fig. 11 dargestellten Gehäuses gemäß Pfeil XIV in Fig. 11, welche die Ruheposition der Betätigungsvorrichtung zeigt,
- Fig. 15: eine Darstellung gemäß Fig. 14, welche die Öffnungsstellung der Betätigungsvorrichtung zeigt.

Die Kontaktfeder 1 weist zunächst zwei zueinander parallel verlaufende Längsarme 2 auf. Die Längsarme 2 sind im Bereich ihres Freiendes vom Querjoch 3 in Querrichtung 4 miteinander verbunden. Die Längsarme 2 verjüngen sich jeweils in der zur Querrichtung 4 orthogonal verlaufenden Längsrichtung 5 in Richtung auf das Querjoch 3. Das Querjoch 3 weist an seinem an die Enden der Längsarme 2 angrenzenden Bereich eine Klemmkante 6 ausgebildete Unterkante auf. Oberhalb der Klemmkante 6 ist das Querjoch 3 nach vorne ausgebogen.

In Längsrichtung 5 schließt sich an die dem Querjoch 3 abgewandten Enden der Längsarme 2 jeweils ein bogenförmiger Bereich 7 eines Federarms 8 an. An den bogenförmigen Bereich 7 schließt sich wiederum ein als Lagerplatte 9 ausgestalteter Bereich des Federarms 8 an. Mit anderen Worten setzt sich jeder Federarm 8 aus der Lagerplatte 9 und dem jeweiligen bogenförmigen Bereich 7 zusammen. Der bogenförmige Bereich 7 geht fließend in Längsrichtung 5 in den ihm zugeordneten Längsarm 2 über. Die bogenförmigen Bereiche 7 münden vor der Lagerplatte 9 in einem V-förmigen Zwickel 60. Zur Verringerung der Kerbwirkung des Zwickels 60 weisen die Federarme 8 an ihren Innenkanten jeweils eine kreissegmentförmige Ausrundung 61 auf. Es handelt sich jeweils um kreissegmentförmige Ausrundungen 61 mit 45°-Anschluss, was in Fig. 2a anhand eines noch ungebogenen Rohlings einer Kontaktfeder 1 dargestellt ist.

Aus dem den Längsarmen 2 abgewandten Ende der Lagerplatte 9 stehen beidseitig zwei gabelartige Vorsprünge 10 hinaus. Die Längsarme 2, das Querjoch 3 und der Zwickel 60 im Bereich der Lagerplatte 9 umrahmen das Klemmfenster 11 der Kontaktfeder 1. Die Längsarme 2 und das Querjoch 3 bilden zugleich den beweglichen Klemmarm der Kontaktfeder 1.

Der Kontaktkörper 12 weist einen in Längsrichtung 5 sich erstreckenden Kontaktschenkel 13 auf. Der Kontaktschenkel 13 ist mittels einer in Längsrichtung 5 verlaufenden Sicke 14 ausgesteift. Das Kontaktschenkelfreiende 15 ist zur Bildung einer Einführschräge ausgebogen. Vom Kontaktschenkel 13 ist an den dem Kontaktschenkelfreiende 15 in Längsrichtung 5 abgewandten Ende ein Zwischenschenkel 16 rechtwinklig abgebogen. Vom Zwischenschenkel 16 ist in Längsrichtung 5 wiederum ein Anschlussschenkel 17 abgebogen. Der aus dem Kontaktschenkel 13, dem Zwischenschenkel 16 und dem Anschlussschenkel 17 bestehende Kontaktkörper 12 weist somit eine gekröpfte Geometrie auf. Aus dem Zwischenschenkel 16 ist in Verlängerung der Sicke 14 in Längsrichtung 5 eine Klemmbacke 18 ausgebogen. Aus dem Anschlussschenkel 17 sind wiederum zwei Lappen 19 ausgebogen, die nach Art von Gabelzinken aus dem Anschlussschenkel 17 abstehen. Unterhalb des ausgebogenen Kontaktschenkelfreiendes 15 ist auf dem Kontaktschenkel 13 eine Materialanhäufung vorgesehen zur Bildung einer in Richtung auf die Kontaktfeder 1 im montierten Zustand des Leiteranschlusses vorspringenden Kontaktleiste 62.

Im montierten Zustand des Leiteranschlusses (Fig. 5) durchgreift der Kontaktschenkel 13 des Kontaktkörpers 12 die Kontaktfeder 1 im Klemmfenster 11. Der Kontaktschenkel 13 verläuft dabei in Längsrichtung 5, während die Längsarme 2 der Kontaktfeder 1 in einem spitzen Winkel zur Längsrichtung 5 verlaufen. Die Kontaktfeder 1 ist dabei am Kontaktkörper 12 fest gelagert. Hierfür liegen die gabelartigen Vorsprünge 10 der Lagerplatte 9 flächig auf den beiden aus dem Anschlussschenkel 17 ausgebogenen Lappen 19 auf. Als Widerlager zu dem von den gabelartigen Vorsprüngen 10 und den Lappen 19 gebildeten Auflager dient die aus dem Zwischenschenkel 16 ausgebogene Klemmbacke 18. Die Klemmbacke 18 liegt klemmend auf der Lagerplatte 9 auf.

Zum Anschluss des Leiters 20 wird das abisolierte Ende 21 des Leiters 20 mit seiner Stirnseite gegen das ausgebogene Querjoch 3 der Kontaktfeder 1 in Längsrichtung 5 geschoben, wobei die Längsrichtung 5 mit der Leitereinführungsrichtung identisch ist. Das abisolierte Ende 21 des Leiters 20 kann hierbei an dem als Einführschräge wirksamen Kontaktschenkelfreiende 15, welches ebenfalls ausgebogen ist, entlang gleiten. Das abisolierte Ende 21 des Leiters 20 gleitet weiter in Längsrichtung 5 zwischen die Klemmkante 6 des von den Längsarmen 2 und dem Querjoch 3 gebildeten Klemmarms der Kontaktfeder 1 und die Kontaktleiste 62 am Kontaktschenkel 13 des Kontaktkörpers 12 und schwenkt auf diese Weise den Klemmarm der Kontaktfeder 1 in Schwenkrichtung 22 vom Kontaktschenkel 13 des Kontaktkörpers 12 weg. In der Anschlussstellung des Leiters 20 liegt die Stirnseite des abisolierten Endes 21 des Leiters 20 am Zwischenschenkel 16 des Kontaktkörpers 12 an, so dass der Zwischenschenkel 16 einen Anschlag für den Leiter 20 ausbildet.

Zum Anschließen des Leiters 20 muss dessen abisoliertes Ende 21 zwischen den Klemmarm der Kontaktfeder 1 und den Kontaktschenkel 13 des Kontaktkörpers 12 verbracht werden. Bei einem einadrigen steifen Leiter erfolgt dies selbsttätig durch das Wegschwenken des Klemmarms der Kontaktfeder 1 in Schwenkrichtung 22 über das als Einführtrichter gemeinsam mit dem ausgebogenen Querjoch 3 wirksame ausgebogene Kontaktschenkelfreiende 15.

Handelt es sich jedoch um einen Leiter 20 mit mehreren Einzellitzen, muss der Leiteranschluss zunächst geöffnet werden, um das abisolierte Ende 21 des Leiters 20 in den Leiteranschluss einführen zu können. Hierfür dient der Schlitten 23 der Betätigungsvorrichtung. Der Schlitten 23 ist hierfür gegenüber dem Kontaktschenkel 13 des Kontaktkörpers 12 in Längsrichtung 5 verfahrbar. Der Schlitten 23 weist an seinem dem Innenraum des Gehäuses 24 zugewandten Ende eine Auslenkschräge 25 auf. Die Auslenkschräge 25 ist hierbei so ausgestaltet, dass sie mit ihrer Wirkfläche am Querjoch 3 des Klemmarms der Kontaktfeder 1 anliegt. Durch ein Verschieben des Schlittens 23 in Längsrichtung 5 gleitet die Auslenkschräge 25 am Querjoch 3 entlang, so dass das an dem in der Ruhestellung der Betätigungsvorrichtung unteren Bereich 26 der Einführschräge anliegende Querjoch 3 an der Wirkfläche der Auslenkschräge 25 so lange entlang gleitet, bis es den oberen Bereich 27 der Auslenkschräge 25 erreicht hat. Der Klemmarm der Kontaktfeder 1 ist in Schwenkrichtung 22 vollständig ausgeschwenkt, wenn das Querjoch 3 am oberen Bereich 27 der Auslenkschräge 25 anliegt. Diesen Bewegungsablauf zeigen die Fig. 11, die Fig. 7, die Fig. 8 und die Fig. 9.

Ausgehend von Fig. 11 ist die Betätigungsvorrichtung in Ruhestellung gezeigt. In Fig. 11 ist erkennbar, dass der untere Bereich 26 der Auslenkschräge 25 am Querjoch 3 des Klemmarms der Kontaktfeder 1 anliegt. Durch einen Fingerdruck auf den Schlitten 23 wird der Schlitten 23 in Längsrichtung 5 in den Innenraum des Gehäuses 24 hinein verfahren. Infolge dieser Verfahrbewegung gleitet der Klemmarm der Kontaktfeder 1 mit dem Querjoch 3 an der Auslenkschräge 25 entlang und gelangt mit dem unteren Bereich 26 der Auslenkschräge 25 außer Eingriff und liegt in der in Fig. 7 gezeichneten Öffnungsstellung am oberen Bereich 27 der Auslenkschräge 25 an.

Der Schlitten 23 ist im Ausführungsbeispiel von zwei Durchtrittsöffnungen 28 in Längsrichtung 5 durchbrochen. Der Leiter 20 wird mit seinem abisolierten Ende 21 durch die Durchtrittsöffnung 28 hindurch in den Innenraum des Gehäuses 24 eingeführt und schlägt in seiner Montageendstellung mit der Stirnseite seines abisolierten Endes 21 am Zwischenschenkel 16 des Kontaktkörpers 12 an, was in Fig. 8 dargestellt ist. Fig. 8 zeigt folglich die Öffnungsstellung der Betätigungsvorrichtung mit am oberen Bereich 27 der Auslenkschräge 25 anliegendem Querjoch 3 und vollständig eingeführtem abisolierten Ende 21 des Leiters 20. Das abisolierte Ende 21 des Leiters 20 liegt hierbei mit seiner Mantelfläche am Kontaktschenkel 13 des Kontaktkörpers 12 bündig an.

Zum Klemmen des Leiters 20 wird der Schlitten 23 in Längsrichtung 5 aus dem Innenraum des Gehäuses 24 heraus verfahren, wie dies Fig. 9 zeigt. Das Querjoch 3 des Klemmarms der Kontaktfeder 1 und die Auslenkschräge 25 am Schlitten 23 geraten dabei außer Eingriff. Der Klemmarm der Kontaktfeder 1, also die Längsarme 2, und das sie verbindende Querjoch 3 schwenken in Schwenkrichtung 22 zurück in Richtung auf den Kontaktschenkel 13 des Kontaktkörpers 12, so dass die Klemmkante 6 am Klemmarm der Kontaktfeder 1 am abisolierten Ende 21 des Leiters 20 anliegt und so das abisolierte Ende 21 des Leiters 20 zwischen sich und dem Kontaktschenkel 13 des Kontaktkörpers 12 fest einklemmt. Das abisolierte Ende 21 des Leiters 20 durchsetzt in dieser Klemmposition den Klemmarm der Kontaktfeder 1 in dem zwischen den Längsarmen 2 frei gelassenen Klemmfenster 11.

Als Montagehilfe beim Einführen des Leiters 20 ist auf der Außenseite des Gehäuses 24 eine in Schwenkrichtung 22 ausschwenkbare Sperrklinke 29 vorgesehen. Mit der Sperrklinke 29 wirken zwei an der Außenseite des Schlittens 23 angeformte Rastzähne 30 zusammen. Die Rastzähne 30 bilden gemeinsam mit der Sperrklinke 29 ein Zahnrichtgesperre aus. Die Rastzähne 30 weisen an ihrer Unterseite jeweils eine Führungsschräge 31 auf. Mit der Führungsschräge 31 wird die Sperrklinke 29 in Schwenkrichtung 22 vom Gehäuse 24 weg bewegt, wenn der Schlitten 23 in Längsrichtung 5 in Richtung des Innenraums des Gehäuses 24 gedrückt wird. In der in Fig. 7, Fig. 8 und Fig. 15 dargestellten Öffnungsstellung des Leiteranschlusses hintergreift der obere der beiden Rastzähne 30 mit seiner der Führungsschräge 31 abgewandten rechtwinklig aus dem Schlitten 23 vorspringenden Sperrfläche 32 den oberen Begrenzungsbügel 33 des Sperrfensters 34 der Sperrklinke 29. Dies ist in der Darstellung der Fig. 15 besonders gut erkennbar.

Demgegenüber durchgreift der obere Rastzahn 30 sowohl in der Ruhestellung als auch in der Klemmstellung des Leiteranschlusses das in Längsrichtung 5 oberhalb des Sperrfensters 34 angeordnete Ruhefenster 35 der Sperrklinke 29, während der untere Rastzahn 30 in diesen Stellungen am Begrenzungsbügel 33 des Sperrfensters 34 in dieser Position anliegt. Dies zeigen Fig. 11, Fig. 12 und Fig. 14. Die Rastzähne 30 sind in der Ruhestellung und der Klemmstellung des Leiteranschlusses also als Verliersicherung für den Schlitten 23 wirksam.

Für den Fall eines Ausfalls des von der Sperrklinke 29 und den Rastzähnen 30 gebildeten Zahnrichtgesperres ist eine weitere Verliersicherung für den Schlitten 23 am Gehäuse 24 vorgesehen. Am Gehäuse 24 sind zwei Gehäusevorsprünge 36 angeformt. An jeden Gehäusevorsprung 36 schließt sich eine flache Führungsbahn 37 an. An der flachen Führungsbahn 37 gleitet ein am Schlitten 23 angebrachter Fanghaken 38 entlang, wenn der Schlitten 23 in Längsrichtung 5 bewegt wird. Die Herausbewegung des Schlittens 23 aus dem Gehäuse 24 in Längsrichtung 5 ist dadurch begrenzt, dass der Fanghaken 38 in der Ruheposition des Leiteranschlusses und der Betätigungsvorrichtung den ihm zugeordneten Gehäusevorsprung 36 hintergreift, was in Fig. 14 besonders gut erkennbar dargestellt ist.

Schließlich weist die Betätigungsvorrichtung mit dem Schlitten 23 noch einen selbsttätigen Rückstellmechanismus auf zum Verfahren des Schlittens 23 aus seiner Öffnungsstellung beim Einführen des Leiters 20 zurück in die Montageendstellung gemäß Fig. 6 bzw. Fig. 9 bzw. Fig. 12. Hierfür ist am Gehäuse 24 auf der der Sperrklinke 29 abgewandten Gehäuseseite eine V-förmige Führungskulisse 39 in das Gehäuse 24 eingebracht. Die V-förmige Führungskulisse 39 weist zwei einander zugewandte Innenflächen 40 auf. Aus dem Schlitten 23 stehen in Längsrichtung 5 zwei Federbacken 41 hinaus. Die Federbacken 41 gleiten mit ihren Außenflächen 42 auf den ihnen zugewandten Innenflächen 40 der Führungskulisse 39. Infolge der V-Form der Führungskulisse 39 werden die Federbacken 41 beim Einschieben des Schlittens 23 in Längsrichtung 5 aufeinander zu bewegt und so komprimiert. Wird das aus den Rastzähnen 30 und der Sperrklinke 29 bestehende Gesperre derart gelöst, dass der obere Rastzahn 30 außer Eingriff mit dem Sperrfenster 34 gerät, entlädt der von den Federbacken 41 gebildete Federkraftspeicher seine Spannung. Die Federbacken 41 verspreizten gegen die Innenflächen 40 der Führungskulisse 39 nach außen und bewegen so den Schlitten 23 in Längsrichtung 5 aus dem Gehäuse 24 heraus in seine in Fig. 12, Fig. 13, Fig. 14 und Fig. 11 gezeigte Ruheposition bzw. Position bei geklemmtem Leiter.

Aus der Anschauung der Fig. 11 und Fig. 12 ist zudem ersichtlich, dass sich der dort gezeigte Leiteranschluss und die dort gezeigte Betätigungsvorrichtung zum Öffnen und Schließen des Leiteranschlusses besonders gut für Steckverbinder eignen. Der Buchsenkontakt oder Steckerkontakt des Steckverbinders ist mit dem Leiteranschluss über den Anschlussschenkel 17 leitend verbunden. Aus der Anschauung der Fig. 11 und Fig. 12 wird auch deutlich, dass der Platzbedarf des Kontaktkörpers 12 einerseits und der Kontaktfeder 11 andererseits in Querrichtung und in Richtung zwischen der Sperrklinke 29 und der Führungskulisse 39 besonders gering ist. Dies beruht auf dem Grundprinzip des Leiteranschlusses, den aus dem Querjoch 3 und den beiden Längsarmen 2 bestehenden Klemmarm der Kontaktfeder 1 und den Federarm 8 in Längsrichtung 5 gleichsam hintereinander zu schalten, wobei der Federarm 8 in Längsrichtung 5 unterhalb des Klemmraums für den Leiter 20 angeordnet ist. Der Klemmraum für den Leiter 20 wird zugleich genutzt für die Auslenkung des aus dem Querjoch 3 und den Längsarmen 2 bestehenden Klemmarms der Kontaktfeder 1 in Schwenkrichtung 22. Da der entsprechende Einbauraum in Längsrichtung 5 jenseits des Zwischenschenkels 16 als Einbauraum für den Leiter 20 bzw. als Schwenkraum für die Kontaktfeder 1 nicht genutzt werden muss, ist die Nutzung zur Anordnung des Federarms 8 sehr raumsparend. Dies umso mehr als neben dem Federarm 8 nur noch der Anschlussschenkel 17 im entsprechenden Raum in Längsrichtung 5 unterhalb bzw. jenseits des Zwischenschenkels 16 untergebracht werden muss.

### Bezugszeichenliste

- 1: Kontaktfeder
- 2: Längsarm
- 3: Querjoch
- 4: Querrichtung
- 5: Längsrichtung
- 6: Klemmkante
- 7: bogenförmiger Bereich
- 8: Federarm
- 9: Lagerplatte
- 10: gabelartiger Vorsprung
- 11: Klemmfenster
- 12: Kontaktkörper
- 13: Kontaktschenkel
- 14: Sicke
- 15: Kontaktschenkelfreiende
- 16: Zwischenschenkel
- 17: Anschlussschenkel
- 18: Klemmbacke
- 19: Lappen
- 20: Leiter
- 21: abisoliertes Ende
- 22: Schwenkrichtung
- 23: Schlitten
- 24: Gehäuse
- 25: Auslenkschräge
- 26: unterer Bereich
- 27: oberer Bereich
- 28: Durchtrittsöffnung
- 29: Sperrklinke
- 30: Rastzahn
- 31: Führungsschräge
- 32: Sperrfläche
- 33: Begrenzungsbügel
- 34: Sperrfenster
- 35: Ruhefenster
- 36: Gehäusevorsprung
- 37: Führungsbahn
- 38: Fanghaken
- 39: Führungskulisse
- 40: Innenfläche
- 41: Federbacke
- 42: Außenfläche

- 60: Zwickel
- 61: Ausrundung
- 62: Kontaktleiste

## Patentansprüche

1. Betätigungsvorrichtung mit einem in einem Gehäuse (24) fixierten, einen Kontaktkörper (12) und eine Kontaktfeder (1) mit einem gegenüber dem Kontaktkörper (12) schwenkbeweglichen Klemmarm umfassenden Anschluss für einen elektrischen Leiter (20) und mit einem im Gehäuse in Leitereinführungsrichtung längsverschieblichen, von mindestens einer Durchtrittsöffnung (28) für mindestens einen anzuschließenden Leiter (20) durchbrochenen Schlitten (23) mit einer mit dem Freiende des Klemmarms kinematisch gekoppelten Auslenkschräge (25) zum Verschwenken des Klemmarms zwischen seiner Ruhestellung und seiner Öffnungsstellung beim Einführen bzw. Lösen des Leiters (20),
**gekennzeichnet durch**
mindestens einen aus einer sich in Leitereinführungsrichtung erstreckenden Schlittenaußenwand nach außen weisenden Rastzahn (30) und **durch** eine den Rastzahn (30) in der Öffnungsstellung des Schlittens (23) hintergreifende Sperrklinke (29) am Gehäuse (24).

2. Betätigungsvorrichtung nach Anspruch 1,
**dadurch gekennzeichnet,**
**dass** die einander zugewandten Flächen der Auslenkschräge (25) am Schlitten (23) und des gegenüber dem Kontaktkörper (12) ausgebogenen Freiendes des Klemmarms der Kontaktfeder (1) aufeinander gleiten zur Bildung eines Kurvengetriebes.

3. Betätigungsvorrichtung nach einem der Ansprüche 1 bis 2,
**gekennzeichnet durch**
zwei in Leitereinführungsrichtung verlaufende quer zur Leitereinführungsrichtung einfedernde Federbacken (41) am Schlitten und **durch** eine **durch** V-förmige Führungskulisse (39) am Gehäuse (24) derart, dass die Außenflächen (42) der Federbacken (41) an den Innenflächen (40) der Führungskulisse (39) anliegen zur Bildung eines federkraftgetriebenen Rückstellantriebs für den Schlitten (23) aus seiner Öffnungsstellung zurück in seine Ruhestellung.

4. Betätigungsvorrichtung nach einem der vorhergehenden Ansprüche,
**gekennzeichnet durch**
mindestens einen Gehäusevorsprung (36) am Gehäuse (24) und einen dem Gehäusevorsprung (36) in der Ruhestellung hintergreifenden Fanghaken (38) an der Schlittenaußenseite zur Fixierung des Schlittens (23) im Gehäuse (24).

## Claims

1. Actuating device having a connection for an electrical conductor (20) fixed in a housing (24) and comprising a contact body (12) and a contact spring (1) with a clamp arm, which is able to rotate with respect to the contact body (12), and having a carriage (23), which is longitudinally displaceable in the housing in the direction of insertion of the conductor and is broken through by at least one passage opening (28) for at least one conductor (20) that is to be connected, said carriage having a sliding inclination (25), which is kinematically coupled to the free end of the clamp arm for the rotation of the clamp arm between its resting position and its open position during the insertion or release of the conductor (20),
**characterised by**,
at least one ratchet tooth (30), which points outwards from an outer carriage wall extending in the direction of insertion of the conductor, and by a safety catch (29) on the housing (24), which engages behind the ratchet tooth (30) in the open position of the carriage (23).

2. Actuating device according to claim 1,
**characterised in that**,
the surfaces, which face one another, of the sliding inclination (25) on the carriage (23) and of the free end of the clamp arm of the contact spring (1), said free end being bent with respect to the contact body (12), slide onto one another for the formation of a cam mechanism.

3. Actuating device according to one of claims 1 to 2,
**characterised by**,
two spring flanges (41) on the carriage, passing in the direction of insertion of the conductor and deflecting transversely to the direction of insertion of the conductor, and by a V-shaped guiding slotted piece (39) on the housing (24), such that the outer surfaces (42) of the spring flanges (41) abut on the inner surfaces (40) of the guiding slotted piece (39) for the formation of a springforce-driven repositioning mechanism for the carriage (23) from its open position back to its rest position.

4. Actuating device according to one of the preceding claims,
**characterised by**
at least one housing protrusion (36) on the housing (24) and an arrester hook (38) on the outer side of the carriage, which engages behind the housing protrusion (36) in the rest position, for fixing the carriage (23) in the housing (24).

## Revendications

1. Dispositif d'actionnement comprenant un connecteur pour un conducteur électrique (20), qui est fixé dans un boitier (24) et qui comporte un corps de contact (12) et un ressort de contact (1) avec un bras de serrage mobile en pivotement par rapport au corps de contact (12), et comprenant également un coulisseau (23) qui peut coulisser longitudinalement dans le boitier dans la direction d'introduction du conducteur, et qui est traversé par au moins une ouverture de passage (28) pour au moins un conducteur (20) à raccorder, et qui présente une rampe inclinée de déviation (25) couplée cinématiquement avec l'extrémité libre du bras de serrage, en vue de faire pivoter le bras de serrage entre sa position de repos et sa position d'ouverture lors de l'introduction ou du retrait du conducteur (20),
**caractérisé**
**par** au moins une dent d'encliquetage (30), qui fait saillie vers l'extérieur d'une paroi extérieure de coulisseau s'étendant dans la direction d'introduction du conducteur, et par un cliquet de verrouillage (29) sur le boitier (24), qui s'engage derrière la dent d'encliquetage (30) dans la position d'ouverture du coulisseau (23).

2. Dispositif d'actionnement selon la revendication 1,
**caractérisé**
**en ce que** les surfaces, dirigées l'une vers l'autre, de la rampe inclinée de déviation (25) sur le coulisseau (23) et de l'extrémité libre du bras de serrage du ressort de contact (1) coudée par rapport au corps de contact (12), glissent l'une sur l'autre pour former une transmission à came.

3. Dispositif d'actionnement selon l'une des revendications 1 à 2,
**caractérisé**
**par** deux mors élastiques (41) sur le coulisseau, qui s'étendent dans la direction d'introduction du conducteur et qui s'esquivent de manière élastique, transversalement à la direction d'introduction du conducteur, et par une coulisse de guidage (39) en forme de V sur le boitier (24), de façon telle que les surfaces extérieures (42) des mors élastiques (41) s'appuient contre les surfaces intérieures (40) de la coulisse de guidage (39) pour former un entraînement de rappel, actionné par une force élastique, pour le coulisseau (23), en vue de le ramener de sa position d'ouverture à sa position de repos.

4. Dispositif d'actionnement selon l'une des revendications précédentes,
**caractérisé**
**par** au moins une protubérance de boitier (36) sur le boitier (24), et un crochet de retenue (38) sur le côté extérieur du coulisseau, qui s'engage derrière la protubérance de boitier (36) dans la position de repos, en vue de fixer le coulisseau (23) dans le boitier (24).
